# EUROPÄISCHE PATENTSCHRIFT

(11) **EP 2 214 970 B1**
(45) Veröffentlichungstag und Bekanntmachung des Hinweises auf die Patenterteilung: **02.02.2011**
(21) Anmeldenummer: 08782855.4
(22) Anmeldetag: 15.09.2008
(51) Int. Cl.: B65D 23/06

(54) **EINRICHTUNG ZUM TROPFENFREIEN AUSGIEßEN VON FLÜSSIGKEITEN**
DEVICE FOR DRIP-FREE POURING OF LIQUIDS
DISPOSITIF POUR VERSER DES LIQUIDES SANS FAIRE DE GOUTTES

(30) Priorität: 22.11.2007 EP 07450206; 22.04.2008 EP 08450059
(43) Veröffentlichungstag der Anmeldung: 11.08.2010
(73) Patentinhaber: Nodrops Aktiengesellschaft, 9490 Vaduz (LI)
(72) Erfinder: SUMMER, Arnulf, 6900 Bregenz (AT); GASSER, Günter, 6973 Höchst (AT)
(74) Vertreter: Summer, Arnulf
(86) Internationale Anmeldenummer: PCT/AT2008/000328
(87) Internationale Veröffentlichungsnummer: WO 2009/065157

(56) Entgegenhaltungen:
- WO-A-2006/048673
- DE-U1-202007 004 511
- FR-A- 1 027 660
- US-A- 4 415 100

## Beschreibung

Die gegenständliche Erfindung betrifft eine Einrichtung zum tropfenfreien Ausgießen von Flüssigkeiten aus Flaschen bestehend aus einem elastischen Materialstück, welches zu einer Hülse einrollbar ist, welche in den Flaschenhals einsetzbar ist, wobei sie an dessen Innenfläche zur Anlage kommt und deren außen befindliche Berandung eine Abrisskante für die aus der Flasche ausfließende Flüssigkeit bildet.

Eine derartige Einrichtung ist z.B. aus der EP 560777 B1 bekannt. Es handelt sich dabei um ein elastisch verformbares Materialstück, welches mit einer flüssigkeitsabweisenden Oberfläche ausgebildet ist und welches zu einer Hülse einrollbar ist, die in den Hals einer Flasche, aus welcher eine Flüssigkeit entnommen werden soll, z.B. in eine Weinflasche, einsetzbar ist. Dabei kommt aufgrund der Elastizität des Materialstückes die Außenfläche der Hülse an die Innenfläche des Flaschenhalses zur dichten Anlage und bildet die außerhalb der Flasche befindliche Berandung der Hülse für die aus der Flasche austretende Flüssigkeit eine Abrisskante, wodurch ein tropfenfreies Beenden des Ausgießvorganges ermöglicht wird.

Bekannte derartige als Ausgießer bezeichnete Einrichtungen stellen Massenartikel dar, welche mit geringen Kosten erzeugt werden. In der Regel werden diese Ausgießer einzeln verpackt und derart in den Handel gebracht. Dabei verursacht die Verpackung solche Kosten, welche die Kosten der Herstellung überschreiten.

Insoweit als derartige Ausgießer in Haushalten verwendet werden, werden sie nur in geringer Stückzahl benötigt. Insoweit jedoch als derartige Ausgießer in Gastronomiebetrieben verwendet werden, wird für jede Flasche von Wein ein gesonderter Ausgießer verwendet. Da somit in Gastronomiebetrieben an derartigen Ausgießern ein sehr großer Bedarf besteht, ist es zweckmäßig, diese in einer großen Stückzahl zu verpacken, wodurch maßgebliche Kosteneinsparungen bewirkt werden.

Allerdings besteht in der Folge in Gastronomiebetrieben das Erfordernis, dem Gast zugleich mit dem Servieren einer Weinflasche auch einen Ausgießer zur Verfügung zu stellen. Sofern dieser Ausgießer verpackt ist, ist dies ohne Schwierigkeiten möglich. Sofern jedoch dieser Ausgießer deshalb unverpackt ist, weil er einer Packung mit einer großen Stückzahl entnommen worden ist, muss ein Weg gefunden werden, um den Ausgießer stilgerecht an den Gast zu übergeben.

Diese Aufgabe wird erfindungsgemäß dadurch gelöst, dass das Materialstück mit einem Schnitt ausgebildet ist, wodurch eine Lasche gebildet ist, welche um den Flaschenhals legbar ist, wodurch das Materialstück an der Flasche befestigbar ist.
Aufgrund dieser Ausbildung kann der nicht verpackte Ausgießer z.B. an einer Weinflasche befestigt und hierdurch mit dieser dem Gast übergeben werden.

Vorzugsweise verläuft der Schnitt nahe und insbesondere parallel zur Berandung des Materialstükkes, wobei er eine Länge von 20% bis 50% der Berandung des Materialstückes aufweisen kann. Weiters sind vorzugsweise die an den Enden der Lasche zwischen dieser und dem verbleibenden Materialstück befindlichen Bereiche mit Sollbruchstellen ausgebildet, längs welcher die Lasche vom verbleibenden Materialstück leicht abgetrennt werden kann. Hierdurch kann der Ausgießer in einfacher Weise von der Flasche gelöst werden. Nach einer bevorzugten Ausführungsform weist die Lasche eine Breite von 0.5 mm bis 6 mm auf.

Ein besonderer Vorteil eines derartigen Ausgießers besteht auch darin, dass er mit einem Aufdruck versehen sein kann, wodurch er zudem entweder als Werbeträger oder nach Art eines Anhängers dazu verwendet werden kann, mit Informationen über das Produkt, insbesondere über den betreffenden Wein, versehen zu sein.

Gemäß einer bevorzugten ersten Ausführungsform ist das Materialstück als Rechteck mit einem davon quer abragenden Fortsatz ausgebildet, dessen Breite etwas größer ist als der äußere Durchmesser eines Flaschenhalses, wobei dieser Fortsatz an seinem freien Ende etwa halbkreisförmig ausgebildet ist und sich der Schnitt längs der Berandung des Fortsatzes erstreckt, wodurch die Lasche angenähert als Halbring ausgebildet ist, welcher an den Flaschenhals zur Anlage kommt. Bei dieser Ausbildung umschließt die Lasche den Flaschenhals.

Gemäß einer bevorzugten zweiten Ausführungsform ist das Materialstück als Rechteck mit einem davon abragenden Fortsatz ausgebildet, wobei der Fortsatz angenähert als Dreieck ausgebildet ist, dessen Basis die gleiche Länge wie das Rechteck aufweist sowie welches gegenüber der Basis abgerundet ist, und wobei sich weiters der Schnitt längs der freien Berandung des Fortsatzes erstreckt, wodurch die Lasche angenähert als Bogen ausgebildet ist, welcher an den Flaschenhals zur Anlage kommt. Auch bei dieser Ausbildung umschließt die Lasche den Flaschenhals.

Gemäß einer bevorzugten dritten Ausführungsform ist das Materialstück als Rechteck mit einem davon abragenden Fortsatz ausgebildet, wobei der Fortsatz angenähert als Dreieck ausgebildet ist, dessen Basis die gleiche Länge wie das Rechteck aufweist sowie welches gegenüber der Basis abgerundet ist und wobei sich weiters der Schnitt an der Berandung des vom Fortsatz abliegenden Bereiches des Ausgießers befindet, wodurch eine Lasche gebildet ist, mittels welcher der Ausgießer am Flaschenhals befestigt werden kann.

Der Gegenstand der Erfindung ist nachstehend anhand von drei in der Zeichnung dargestellten Ausführungsbeispielen näher erläutert. Es zeigen:
- FIG.1: ein erstes Ausführungsbeispiel eines erfindungsgemäßen Ausgießers, in Draufsicht sowie in angenähert natürlicher Größe, die
- FIG.2 sowie FIG.2a: eine Flasche, an welcher dieser Ausgießer befestigt ist, in gegenüber FIG.1 verkleinertem Maßstab, in zwei unterschiedlichen Ansichten,
- FIG.3: ein zweites Ausführungsbeispiel eines erfindungsgemäßen Ausgießers, in Draufsicht sowie in angenähert natürlicher Größe, die
- FIG.4 sowie FIG.4a: eine Flasche, an welcher dieser Ausgießer befestigt ist, in gegenüber FIG.3 verkleinertem Maßstab, gleichfalls in zwei unterschiedlichen Ansichten,
- FIG.5: ein drittes Ausführungsbeispiel eines erfindungsgemäßen Ausgießers, in Draufsicht sowie in angenähert natürlicher Größe, und die
- FIG.6 sowie FIG.6a: eine Flasche, an welcher dieser Ausgießer befestigt ist, in gegenüber FIG.5 verkleinertem Maßstab, gleichfalls in zwei unterschiedlichen Ansichten.

In FIG.1 ist ein erster Ausgießer 1 dargestellt, welcher durch ein Materialstück gebildet ist, welches einen angenähert rechteckigen Bereich 11 und einen davon im rechten Winkel abragenden Fortsatz 12 aufweist, wobei der Fortsatz 12 an seinem freien Ende mit einer halbkreisförmigen Berandung ausgebildet ist. Dieser Ausgießer 1 besteht aus einer steifelastischen Folie aus Aluminium, welche beidseitig mit Polyester beschichtet ist und welche eine Dicke von etwa 0.15 mm aufweist. Zu seiner bestimmungsgemäßen Verwendung wird dieser Ausgießer 1 zu einer Hülse zusammengerollt und mit dem Bereich 11 in die Mündung einer Flasche eingesetzt, wobei sich der Fortsatz 12 außerhalb der Flasche befindet. Durch die scharfkantige Berandung des Fortsatzes 12 wird eine Abrisskante gebildet, durch welche ein tropfenfreies Beenden der Ausgießvorgänge gewährleistet wird.

Der Fortsatz 12 weist eine Breite auf, welche etwas größer ist als der äußere Durchmesser des Flaschenhalses. Weiters ist der Ausgießer 1 längs der Berandung des freien Endes des Fortsatzes 12 mit einem parallel zu dieser Berandung verlaufenden Schnitt 2 ausgebildet, wodurch eine Lasche 3 gebildet ist, welche vom Ausgießer 1 wegbiegbar ist, sodass dieser mittels dieser Lasche 3 an einer Weinflasche 4 dadurch befestigt werden kann, dass die Lasche 3 über den Flaschenhals 41 gesetzt wird, wie dies in den FIG.2 und FIG.2a dargestellt ist. Die Lasche 2 weist z.B. eine Breite von 2.5 mm auf.
Auf diese Weise kann der Ausgießer 1 in attraktiver Weise zugleich mit einer Weinflasche 4 einem Gast übergeben werden, wodurch er nicht verpackt zu sein braucht. Da somit keine Verpackung erforderlich ist, wird eine maßgebliche Einsparung erzielt.

Um den Ausgießer 1 in einfacher Weise von der Flasche 4 lösen zu können, sind diejenigen Bereiche, in welchen die Lasche 3 in den Bereich 11 übergeht, mit Sollbruchstellen 31 ausgebildet, längs welcher der Ausgießer 1 von der Lasche 3 leicht abgetrennt werden kann.

Ein derartiger Ausgießer 1 kann zudem mit einem Aufdruck versehen sein, welcher entweder zu Werbezwecken dient oder welcher nach Art eines Anhängers als Information über das in der Weinflasche enthaltene Produkt, wie Angaben über den Wein, dient.

Durch einen erfindungsgemäßen Ausgießer werden somit einerseits maßgebliche Einsparungen erzielt. Andererseits kann ein erfindungsgemäßer Ausgießer als Werbeträger bzw. als Informationsträger verwendet werden. Da die Lasche 3 vom Ausgießer 1 entfernt wird, stellt die durch den Schnitt 2 gebildete Kante die Abrisskante für die Flüssigkeit dar.

Der in Fig.3 dargestellte Ausgießer 1a unterscheidet sich vom Ausgießer 1 gemäß FIG.1 nur dadurch, dass an den angenähert rechteckigen Bereich 11a ein angenähert dreieckiger Fortsatz 12a anschließt, dessen Basis die gleiche Länge wie der angenähert rechteckige Bereich 11a aufweist, wobei dessen der Basis gegenüberliegende Kante gleichfalls abgerundet ist.

Auch dieser Fortsatz 12a ist mit einem parallel zu dessen Berandung verlaufenden Schnitt 2a ausgebildet, wodurch eine Lasche 3a gebildet ist, welche vom Ausgießer 1a wegbiegbar ist, sodass dieser mittels dieser Lasche 3a an einer Weinflasche 4 dadurch befestigt werden kann, dass er über den Flaschenhals 41 gesetzt wird, wie dies in den FIG.4 und FIG.4a dargestellt ist. Auch dieser Ausgießer 1a ist in denjenigen Bereichen, in welchen die Lasche 3a in den Bereich 11 übergeht, mit Sollbruchstellen 31a ausgebildet, längs welcher der Ausgießer 1a von der Lasche 3a leicht abtrennbar ist.

Der in FIG.5 dargestellte Ausgießer 1b unterscheidet sich vom Augießer 1a der FIG.3 dadurch, dass er an der dem dreieckigen Fortsatz 12b gegenüber liegenden Seite mit einem parallel zur Berandung des Ausgießers 1b verlaufenden Schnitt 2b ausgebildet ist, wodurch an derjenigen Seite des Ausgießers 1b, welche in den Flaschenhals 41 eingesetzt wird, eine Lasche 3b gebildet wird.

Der besondere Vorteil dieser Ausführungsform besteht darin, dass zwar die Lasche 3b vorgesehen ist, mit welcher der Ausgießer 1b an einer Flasche 4 befestigbar ist, dass jedoch diese Lasche 3b an derjenigen Seite des Ausgießers 1b vorgesehen ist, welche in den Flaschenhals eingesetzt wird. Hierdurch ist es nicht erforderlich, für einen Ausgießvorgang die Lasche 3b vom Ausgießer 1b abzutrennen.

Ansonsten weisen die Ausgießer 1a und 1b die gleiche Ausbildung, analoge Merkmale und die gleiche Funktion wie der Ausgießer 1 gemäß FIG.1 auf.

## Patentansprüche

1. Einrichtung zum tropfenfreien Ausgießen von Flüssigkeiten aus Flaschen (4) bestehend aus einem elastischen Materialstück (1, 1a, 1b), welches zu einer Hülse einrollbar ist, welche in den Flaschenhals (41) einsetzbar ist, wobei es an dessen Innenfläche zur Anlage kommt und deren außen befindliche Berandung eine Abrisskante für die aus der Flasche (4) ausfließende Flüssigkeit bildet, **dadurch gekennzeichnet, dass** das Materialstück (1, 1a, 1b) mit einem Schnitt (2, 2a, 2b) ausgebildet ist, wodurch eine Lasche (3, 3a, 3b) gebildet ist, welche um den Flaschenhals (41) legbar ist, wodurch das Materialstück (1, 1a, 1b) an der Flasche (4) befestigbar ist.

2. Einrichtung nach Anspruch 1, **dadurch gekennzeichnet, dass** der Schnitt (2, 2a, 2b) nahe einer Berandung des Materialstückes (1, 1a, 1b) und vorzugsweise parallel zu einer Berandung des Materialstückes (1, 1a, 1b) verläuft.

3. Einrichtung nach einem der Ansprüche 1 und 2, **dadurch gekennzeichnet, dass** sich der Schnitt (2, 2a, 2b) über eine Länge von 20% bis 50% der Berandung des Materialstückes (1, 1a, 1b) erstreckt.

4. Einrichtung nach einem der Ansprüche 1 bis 3, **dadurch gekennzeichnet, dass** die an den Enden der Lasche (3, 3a) zwischen dieser und dem verbleibenden Materialstück (1, 1a) befindlichen Bereiche mit Sollbruchstellen (31, 31a) ausgebildet sind, längs welcher die Lasche (3, 3a) vom verbleibenden Materialstück (1, 1a) abtrennbar ist.

5. Einrichtung nach einem der Ansprüche 1 bis 4, **dadurch gekennzeichnet, dass** die Lasche (3, 3a, 3b) eine Breite von 0.5 bis 6 mm aufweist.

6. Einrichtung nach einem der Ansprüche 1 bis 5, **dadurch gekennzeichnet, dass** das Materialstück (1, 1a, 1b) mit einem Aufdruck versehen ist.

7. Einrichtung nach einem der Ansprüche 1 bis 6, **dadurch gekennzeichnet, dass** das Materialstück (1) als Rechteck (11) mit einem davon quer abragenden Fortsatz (12) ausgebildet ist, wobei der Fortsatz (12) eine Breite aufweist, die größer ist als der äußere Durchmesser eines Flaschenhalses (41) sowie weiters an seinem freien Ende etwa halbkreisförmig ausgebildet ist, und sich der Schnitt (2) längs der Berandung des Fortsatzes (12) erstreckt, wodurch die Lasche (3) angenähert als Halbring ausgebildet ist, welcher an den Flaschenhals (41) zur Anlage kommt.

8. Einrichtung nach einem der Ansprüche 1 bis 6, **dadurch gekennzeichnet, dass** das Materialstück (1a) als Rechteck (11a) mit einem davon abragenden Fortsatz (12a) ausgebildet ist, wobei der Fortsatz (12a) angenähert als Dreieck ausgebildet ist, dessen Basis die gleiche Länge wie das Rechteck (11a) aufweist sowie welches gegenüber der Basis abgerundet ist und wobei sich weiters der Schnitt (2a) längs der Berandung des Fortsatzes (12a) erstreckt, wodurch die Lasche (3a) angenähert als Bogen ausgebildet ist, welcher an den Flaschenhals (41) zur Anlage kommt.

9. Einrichtung nach einem der Ansprüche 1 bis 6, **dadurch gekennzeichnet, dass** das Materialstück (1b) als Rechteck (11b) mit einem davon abragenden Fortsatz (12b) ausgebildet ist, wobei der Fortsatz (12b) angenähert als Dreieck ausgebildet ist, dessen Basis die gleiche Länge wie das Rechteck (11b) aufweist sowie welches gegenüber der Basis abgerundet ist und wobei sich weiters der Schnitt (2b) an der Berandung des vom Fortsatz (12b) abliegenden Bereiches des Materialstückes (1b) befindet, wodurch eine Lasche (3b) gebildet ist.

## Claims

1. A device for the drip-free pouring of liquids from bottles (4) consisting of a resilient piece of material (1, 1a, 1b) which can be rolled up to form a sleeve, which can be inserted into the neck of the bottle (41), said piece of material coming to bear against the inner surface of said neck and the outer boundary of said sleeve forming a flow-separation edge for the liquid flowing out of the bottle (4), **characterised in that** the piece of material (1, 1a, 1b) is formed with a cut (2, 2a, 2b), whereby a strap (3, 3a, 3b) is formed which can be placed around the neck of the bottle (41), whereby the piece of material (1, 1a, 1b) can be attached to the bottle (4).

2. The device according to Claim 1, **characterised in that** the cut (2, 2a, 2b) extends in the vicinity of a boundary of the piece of material (1, 1a, 1b) and preferably parallel to a boundary of the piece of material (1, 1a, 1b).

3. The device according to one of Claims 1 and 2, **characterised in that** the cut (2, 2a, 2b) extends over a length of 20% to 50% of the boundary of the piece of material (1, 1a, 1b).

4. The device according to one of Claims 1 to 3, **characterised in that** the regions located at the ends of the strap (3, 3a), between said strap and the remaining piece of material (1, 1a), are formed with predetermined breaking points (31, 31a), along which the strap (3, 3a) can be detached from the remaining piece of material (1, 1a).

5. The device according to one of Claims 1 to 4, **characterised in that** the strap (3, 3a, 3b) has a width of between 0.5 and 6 mm.

6. The device according to one of Claims 1 to 5, **characterised in that** the piece of material (1, 1a, 1b) is provided with a printed portion.

7. The device according to one of Claims 1 to 6, **characterised in that** the piece of material (1) is formed as a rectangle (11) with an extension (12) protruding transversely therefrom, the extension (12) having a width which is greater than the external diameter of the neck of a bottle (41) as well as being of approximately semi-circular configuration at its free end, and the cut (2) extending along the boundary of the extension (12), whereby the strap (3) is formed approximately as a half-ring, which comes to bear against the neck of the bottle (41).

8. The device according to one of Claims 1 to 6, **characterised in that** the piece of material (1a) is formed as a rectangle (11a) with an extension (12a) protruding therefrom, the extension (12a) being formed approximately as a triangle, the base thereof having the same length as the rectangle (11a) and which is rounded relative to the base, and the cut (2a) further extending along the boundary of the extension (12a), whereby the strap (3a) is formed approximately as an arc which comes to bear against the neck of the bottle (41).

9. The device according to one of Claims 1 to 6, **characterised in that** the piece of material (1b) is formed as a rectangle (11b) with an extension (12b) protruding therefrom, the extension (12b) being formed approximately as a triangle, the base thereof having the same length as the rectangle (11b) and which is rounded relative to the base, and the cut (2b) further being located at the boundary of the region of the piece of material (1b) remote from the extension (12b), whereby a strap (3b) is formed.

## Revendications

1. Dispositif pour verser des liquides sans faire de gouttes, à partir de bouteilles (4), composé d'un morceau de matériau élastique (1, 1a, 1b) apte à être enroulé pour former un manchon qui est apte à être introduit dans le goulot (41) de la bouteille, le morceau de matériau venant s'appliquer contre la surface intérieure du goulot, et dont le bord extérieur forme une arête de rupture pour le liquide qui sort de la bouteille (4), **caractérisé en ce que** le morceau de matériau (1, 1a, 1b) est pourvu d'une découpe (2, 2a, 2b) grâce à laquelle est formé un collier (3, 3a, 3b) apte à être placé autour du goulot (41), moyennant quoi le morceau de matériau (1, 1a, 1b) est apte à être fixé à la bouteille (4).

2. Dispositif selon la revendication 1, **caractérisé en ce que** la découpe (2, 2a, 2b) s'étend près d'un bord du morceau de matériau (1, 1a, 1b) et est de préférence parallèle à un bord du morceau de matériau (1, 1a, 1b).

3. Dispositif selon l'une des revendications 1 et 2, **caractérisé en ce que** la découpe (2, 2a, 2b) s'étend sur une longueur qui représente 20% à 50% du bord du morceau de matériau (1, 1a, 1b).

4. Dispositif selon l'une des revendications 1 à 3, **caractérisé en ce que** les zones situées aux extrémités du collier (3, 3a), entre celui-ci et le reste du morceau de matériau (1, 1a), sont pourvues de points de rupture (31, 31a) le long desquels le collier (3, 3a) est apte à être séparé du reste du morceau de matériau (1, 1a).

5. Dispositif selon l'une des revendications 1 à 4, **caractérisé en ce que** le collier (3, 3a, 3b) présente une largeur de 0,5 à 6 mm.

6. Dispositif selon l'une des revendications 1 à 5, **caractérisé en ce que** le morceau de matériau (1, 1a, 1b) porte une mention imprimée.

7. Dispositif selon l'une des revendications 1 à 6, **caractérisé en ce que** le morceau de matériau (1) a la forme d'un rectangle (11) avec un prolongement (12) qui dépasse transversalement, étant précisé que le prolongement (12) présente une largeur qui est supérieure au diamètre extérieur d'un goulot de bouteille (41) et a par ailleurs une forme à peu près semi-circulaire, à son extrémité libre, et que la découpe (2) s'étend le long du prolongement (12), moyennant quoi le collier (3) a approximativement la forme d'une demi-bague qui vient s'appliquer contre le goulot (41).

8. Dispositif selon l'une des revendications 1 à 6, **caractérisé en ce que** le morceau de matériau (1a) a la forme d'un rectangle (11a) avec un prolongement (12a) qui dépasse, étant précisé que le prolongement (12a) a approximativement la forme d'un triangle dont la base présente la même longueur que le rectangle (11a) et qui est arrondi par rapport à la base, et que la découpe (2a) s'étend par ailleurs le long du bord du prolongement (12a), moyennant quoi le collier (3a) a approximativement la forme d'un arceau qui vient s'appliquer contre le goulot (41).

9. Dispositif selon l'une des revendications 1 à 6, **caractérisé en ce que** le morceau de matériau (1b) a la forme d'un rectangle (11b) avec un prolongement (12b) qui dépasse, étant précisé que le prolongement (12b) a approximativement la forme d'un triangle dont la base présente la même longueur que le rectangle (11b) et qui est arrondi par rapport à la base, et que la découpe (2b) se trouve par ailleurs sur le bord de la zone du morceau de matériau (1b) éloignée au prolongement (12b), ce qui forme un collier (3b).
